# FASCICULE DE BREVET EUROPEEN

(11) **EP 0 069 613 B1**
(45) Date de publication et mention de la délivrance du brevet: **05.03.1986**
(21) Numéro de dépôt: 82401072.2
(22) Date de dépôt: 14.06.1982
(51) Int. Cl.: F27D 5/00, F27D 3/02

(54) **Support de produits pour four sidérurgique**
Materialträger für einen Ofen der Stahlindustrie
Product support for a siderurgical furnace

(30) Priorité: 01.07.1981 FR 8113205
(43) Date de publication de la demande: 12.01.1983
(73) Titulaire: STEIN HEURTEY, F-91130 Ris Orangis (FR)
(72) Inventeur: Denis, Michel Henri Camille, F-78160 Marly le Roi (FR)
(74) Mandataire: Boivin, Claude

## Description

Les produits, en particulier les brames d'acier, qui sont chauffés avant laminage dans des fours, sont supportés sur des traverses (ou chenêts) refroidies par circulation d'eau ou de vapeur, par l'intermédiaire de supports appelés plots ou boutons.

Ces plots sont, en général, de forme cylindrique et placés sur les tubes chenêts à intervalles réguliers et maintenus par soudure sur le tube. Ils sont enrobés, sur une partie de leur hauteur par le garnissage réfractaire isolant qui entoure le chenêt.

Ces supports ou plots ont pour but d'éloigner la brame du tube chenêt pour protéger le garnissage des chocs mécaniques qui pourraient survenir lors des mouvements qui assurent la progression des produits dans le four.

Le fait d'éloigner la brame du tube chenêt a une autre conséquence qui est la diminution de l'effet d'ombre du chenêt sur la brame. En effet, la chaleur qui est transmise à la brame dans le four l'est essentiellement par rayonnement et la proximité d'un tube refroidi même isolé par un garnissage réfractaire, fait obstacle au rayonnement du four sur le produit. Il en résulte une bande à plus basse température sur le produit, qui représente la trace du chenêt et qui est souvent appelée trace noire.

L'intervalle existant entre le chenêt et la brame est déterminé par la hauteur du plot. Or, il est difficile d'augmenter beaucoup cette hauteur.

En effet, la partie du plot qui émerge du garnissage réfractaire reçoit le rayonnement du four et sa température croît rapidement avec la hauteur.

Pour des raisons de tenue mécanique (résistance à l'écrasement, fluage), il est nécessaire que la température du plot ne dépasse pas une certaine valeur, valeur qui est fonction de la charge supportée par le plot lorsqu'il est en contact avec la brame. On constate en effet, que si un plot a, dès l'origine, une hauteur supérieure à la valeur habituelle, il s'écrase rapidement jusqu'à ce qu'il ait atteint cette valeur.

Il n'est pas possible, d'autre part, de prolonger le garnissage réfractaire du chenêt jusqu'à la partie supérieure du plot, de façon à isoler thermiquement ce dernier. En effet, les produits, pendant leur chauffage, laissent déposer de la calamine, due à l'oxydation, et cette calamine s'accumule sur le garnissage réfractaire. Il faut donc qu'il existe un espace suffisant entre la brame et le garnissage pour permettre la formation d'un talus de calamine qui se maintient ensuite à hauteur constante. Si cet espace est insuffisant, la calamine transmet au garnissage le poids de la brame et il s'ensuit une destruction du réfractaire.

La présente invention a pour objet un plot ou support de produit dans un four sidérurgique qui peut avoir une hauteur de support aussi grande que cela est nécessaire, sans atteindre une température prohibitive.

Ce support est caractérisé en ce qu'il comporte un évidement périphérique qui s'étend depuis la base du support mais a une hauteur inférieure à celle de ce support, et dans lequel est logée une enveloppe isolante, en matière fibreuse, le diamètre extérieur de cette enveloppe étant pratiquement égal à celui de la partie supérieure dudit support.

L'enveloppe isolante fibreuse du plot, qui est indépendante du garnissage réfractaire du chenêt, soustrait le plot au rayonnement du four et rend sa température peu dépendante de sa hauteur. Le diamètre de la partie supérieure du plot étant pratiquement égal au diamètre de l'enveloppe, cette partie supérieure coiffe l'enveloppe qui est très fragile et la protège des actions mécaniques dues à la présence des produits supportés par le plot, notamment des frottements et de la chute de la calamine.

Le plot est avantageusement en acier réfractaire, par exemple en acier au cobalt. Il peut être en une seule pièce. Mais il peut également comprendre un élément inférieur dont la hauteur est sensiblement égale à celle de l'enveloppe et dont le diamètre extérieur est sensiblement égal au diamètre intérieur de l'enveloppe, cet élément étant emmanché dans ladite enveloppe de façon que leurs faces supérieures soient au même niveau, et un élément supérieur qui est fixé sur l'élément inférieur et dont le diamètre est sensiblement égal à celui de l'enveloppe.

On a décrit ci-après, à titre d'exemple non limitatif, un mode de réalisation du support ou plot selon l'invention, avec référence à la Figure unique du dessin annexé qui est une vue en coupe axiale de ce plot.

Tel qu'il est représenté au dessin, le plot selon l'invention comprend un élément inférieur 1 et un élément supérieur 2 ; ce dernier a un diamètre plus grand que celui de l'élément 1, ce qui détermine à la périphérie du plot un évidement dans lequel est logée une enveloppe isolante 3, par exemple de structure fibreuse. Cette enveloppe s'étend jusqu'au niveau de la face inférieure de l'élément 2 et son diamètre extérieur est égal à celui de cet élément 2. Les éléments 1 et 2 sont en acier réfractaire, par exemple en acier au cobalt. La hauteur de l'élément 2 est approximativement comprise entre 0,2 et 0,4 fois la hauteur totale du plot.

L'élément supérieur 2 comporte à sa base une queue centrale 2a traversant un trou axial 1a de l'élément 1. La fixation des deux éléments l'un à l'autre est assurée par une clavette oblique (4) qui traverse des perçages 5 et 6 ménagés respectivement dans l'élément 1 et dans la queue 2a de l'élément 2.

L'élément 1 comporte à sa base un évidement axial 1b, ce qui diminue la section offerte au flux thermique provenant de l'élément supérieur du plot. Sa face inférieure 1c est arrondie au profil d'un chenêt. Il est destiné à être soudé au chenêt par cette face arrondie 1c.

## Revendications

1. Support de produits pour four sidérurgique caractérisé en ce qu'il comporte un évidement périphérique qui s'étend depuis la base du support mais a une hauteur inférieure à celle de ce support, et dans lequel est logée une enveloppe isolante (3), en matière fibreuse, le diamètre extérieur de cette enveloppe étant pratiquement égal à celui de la partie supérieure dudit support.

2. Support selon la revendication 1, caractérisé en ce qu'il est en acier réfractaire.

3. Support selon la revendication 1 ou 2, caractérisé en ce qu'il comprend un élément inférieur (1) dont la hauteur est sensiblement égale à celle de l'enveloppe (3) et dont le diamètre extérieur est sensiblement égal au diamètre intérieur de l'enveloppe (3), cet élément (1) étant emmanché dans ladite enveloppe de façon que leurs faces supérieures soient au même niveau, et un élément supérieur (2) qui est fixé sur l'élément inférieur (1) et dont le diamètre est sensiblement égal à celui de l'enveloppe.

4. Support selon la revendication 3, caractérisé en ce que l'élément supérieur (2) comporte à sa base une queue centrale (2a) logée dans un trou axial (1a) de l'élément inférieur (1).

5. Support selon la revendication 4, caractérisé en ce qu'une clavette de fixation (4) est disposée à travers des perçages obliques (5 et 6) ménagés respectivement dans l'élément inférieur (1) et dans la queue (2a) de l'élément supérieur (2).

6. Support selon l'une des revendications 1 à 5, caractérisé en ce qu'il comporte à sa base un évidement axial (1b) débouchant à L'extérieur.

## Claims

1. A product carrier for iron and steel making furnaces, characterized in that it comprises a peripheral recess which extends from the base of the carrier but has a height less than that of this carrier, and in which is housed an isolating casing, (3) made from a fibrous material, the outer diameter of this casing being practically equal to that of the upper part of said carrier.

2. The carrier according to claim 1, characterized in that it is made from refractory steel.

3. The carrier according to claim 1 or 2, characterized in that it comprises a lower element (1) whose height is substantially equal to that of the envelope (3) and whose outer diameter is substantially equal to the inner diameter of the casing (3), this element (1) being fitted into said casing so that their upper faces are at the same level, and an upper element (2) which is fixed to the lower element (1) and whose diameter is substantially equal to that of the casing.

4. The carrier according to claim 3, characterized in that the upper element (2) comprises at its base a central projection (2a) housed in an axial hole (1a) in the lower element (1).

5. The carrier as claimed in claim 4, characterized in that a securing pin (4) is disposed through oblique bores (5 and 6) formed respectively in the lower element (1) and in the projection (2a) of the upper element (2).

6. The carrier according to one of claims 1 to 5, characterized in that it comprises at its base an axial recess (1b) opening outwardly.

## Patentansprüche

1. Produktträger für einen Ofen der Eisenhüttenindustrie, dadurch gekennzeichnet, daß er eine Randaussparung aufweist, die sich von der Basis des Trägers an bis zu einer Höhe, die kleiner ist als die Höhe des Trägers erstreckt und in der eine isolierende Ummantelung (3) aus faserigem Material angeordnet ist, wobei der Außendurchmesser dieser Ummantelung praktisch gleich dem Außendurchmesser des Oberteils des Trägers ist.

2. Träger nach Anspruch 1, dadurch gekennzeichnet, daß er aus schwer schmelzbarem Stahl besteht.

3. Träger nach Anspruch 1 oder 2, dadurch gekennzeichnet, daß er ein unteres Element (1) aufweist, dessen Höhe im wesentlichen gleich der Höhe der Ummantelung (3) ist und dessen Außendurchmesser im wesentlichen gleich dem Innendurchmesser der Ummantelung (3) ist, wobei dieses Element (1) in besagte Ummantelung eingepreßt ist derart, daß ihre oberen Oberflächen auf gleicher Höhe liegen, und daß er ein oberes Element (2) aufweist, das auf dem unteren Element (1) befestigt ist und dessen Durchmesser im wesentlichen gleich dem Durchmesser der Ummantelung ist.

4. Träger nach Anspruch 3, dadurch gekennzeichnet, daß das obere Element (2) an seiner Basis einen zentralen Zapfen (2a) aufweist, der in einem axialen Loch (1a) des unteren Elementes (1) angeordnet ist.

5. Träger nach Anspruch 4, dadurch gekennzeichnet, daß ein Befestigungskeil (4) durch jeweils im unteren Element (1) und im Zapfen (2a) des oberen Elementes (2) angeordnete schräge Bohrungen (5 und 6) hindurchgeführt ist.

6. Träger nach einem der Ansprüche 1 bis 5, dadurch gekennzeichnet, daß er an seiner Basis eine sich nach außen öffnende axiale Aussparung (1 b) aufweist.
